# EUROPÄISCHE PATENTSCHRIFT

(11) **EP 3 190 373 B1**
(45) Veröffentlichungstag und Bekanntmachung des Hinweises auf die Patenterteilung: **14.11.2018**
(21) Anmeldenummer: 16150133.3
(22) Anmeldetag: 05.01.2016
(51) Int. Cl.: F41A 21/26, F41A 21/48, F41A 33/00, F41A 5/04, F41A 5/06

(54) **ÜBUNGSWAFFE**
PRACTICE WEAPON
ARME D'ENTRAINEMENT

(43) Veröffentlichungstag der Anmeldung: 12.07.2017
(73) Patentinhaber: Glock Technology GmbH, 2232 Deutsch Wagram (AT)
(72) Erfinder: Kroyer, Josef, 7023 Zemendorf (AT)
(74) Vertreter: Patentanwälte Barger, Piso & Partner

(56) Entgegenhaltungen:
- DE-T2- 60 003 990
- US-A- 2 817 174
- US-B1- 6 276 252

## Beschreibung

Die Erfindung betrifft eine Übungswaffe, die den Rahmen einer herkömmlichen Pistole verwendet, aber einen speziellen Verschluss und verschiedene Adapter benutzt, entsprechend dem Oberbegriff des Anspruches 1.
Üblicherweise werden zu Trainingszwecken Übungswaffen verwendet, die den echten Waffen von ihrer Handhabung her und damit von der äußeren Form, aber auch ihrer Masse her, möglichst entsprechen, optisch aber, beispielsweise durch spezielle Farbgebung, eine Verwechslung unmöglich machen, damit jeder Benutzer stets weiß, ob er eine richtige oder eine Übungswaffe vor sich hat.
Es gibt allerdings seit einiger Zeit Bemühungen, bei derartigen Übungswaffen, die herkömmlichen Griffstücke, auch Rahmen genannt, zu verwenden und nur den Schlitten bzw. Verschluss durch einen Übungsverschluss auszutauschen. Ein solcher Austausch ist unbedingt notwendig, da ja Übungswaffen eine Munition verwenden, die nur eine minimale Ladung aufweist und daher die üblichen Verschlüsse durch die Aktion-Reaktion bzw. die Explosionsgase nicht ausreichend bewegt werden. Es kommt auch dazu, dass verschiedentlich auch bei ausreichendem Rücklauf Ladehemmung auftritt, da die Rückholfeder schwach ausgebildet sein muss und sie es daher verschiedentlich nicht schafft, die nächste Patrone beim Vorlauf des Schlittens in die Patronenkammer zu ziehen bzw. zu tauchen.
Es ist Ziel und Aufgabe der Erfindung, hier eine Lösung anzugeben, durch die es ohne Verwendung von Werkzeug und somit auch außerhalb einer Waffenkammer möglich ist, einen entsprechenden Umbau vorzunehmen.
Erfindungsgemäß werden diese Ziele durch die im kennzeichnenden Teil des Anspruches 1 angegebenen Merkmale erreicht; mit anderen Worten, es wird neben einem speziellen Schlitten samt bezüglich des Rahmens festem Lauf und Rückholfeder der Schieber, der bei der normalen Waffe die Vorwärtsbewegung des Laufes mit dem Schlitten, die beim Zerlegen notwendig ist, verhindert, dessen Rückwärtsbewegung nach Abgabe eines Schusses aber nicht, durch einen Adapter so verändert, dass er den Lauf gänzlich

fixiert, da für Übungswaffen ein fester Lauf verwendet wird. Durch diese Maßnahme wird es möglich, auch Munition mit schwacher Ladung verwenden zu können und dabei doch die notwendige Bewegung des Schlittens zu generieren.
Die Verwendung eines festen Laufes steht in gewissem Gegensatz zu den Einsatzwaffen mit Kipplauf, die beispielsweise in der US 4,539,889 und/oder der US 4,825,744 und/oder der US 4,893,546 ausführlich beschrieben werden. Auf die Handstücke bzw. Griffstücke derartiger oder ähnlich ausgebildeter Waffen soll nun ein Verschluss (Schlitten) mit festem Lauf gesetzt werden, durch den die Waffe zu einer Übungswaffe wird. Ein solcher Umbau ist zum Beispiel in der DE 60003990 T2 beschrieben. Neben Pistolen mit Kipplauf gibt es auch solche mit Drehlauf, die aber bezüglich der Erfindung ähnlich zu behandeln sind.
In einer Ausgestaltung ist vorgesehen, diese Verriegelung mit einem Adapter zu kombinieren, wobei dieser Adapter in Richtung zum Magazin hin eine spezielle Auflauffläche für die nächste in die Kammer einzuschiebende Patrone aufweist und so die im Stand der Technik speziell beim Kipplauf verschiedentlich auftauchenden Probleme zufolge des Höhenunterschiedes von Laufseelenachse und Magazin aus der Welt schafft.

Die Erfindung wird im Folgenden anhand der Zeichnung näher erläutert, wobei als Griffstück eines entsprechend den oben genannten US-Patenten betrachtet wird, ohne die Erfindung darauf zu beschränken. Dabei zeigt bzw. zeigen:
die Fig. 1 einen schematischen Schnitt durch das Griffstück einer erfindungsgemäß ausgerüsteten Pistole,
die Fig. 2 das Detail II der Fig. 1,
die Fig. 3 einen Schnitt entlang der Linie III-III der Fig. 1,
die Fig. 4 das Detail IV der Fig. 3,
die Fig. 5 einen erfindungsgemäßen Adapter in Draufsicht und im Schnitt und
die Fig. 6 eine perspektivische Ansicht eines erfindungsgemäßen Adapters samt Verriegelung, Verriegelungsschieber und Befestigungsstiften.

In der Beschreibung und den Ansprüchen werden die Begriffe "vorne", "hinten", "oben", "unten", "links", "rechts" und so weiter in der landläufigen Form und unter Bezugnahme auf eine Pistole, die in üblicher Weise gehalten wird, gebraucht. Das heißt, dass die Mündung des Laufes "vorne" ist, dass der Verschluss bzw. Schlitten durch die Explosionsgase nach "hinten" bewegt wird, etc..

Die Fig. 1 zeigt einen Schnitt durch die Symmetrieebene einer erfindungsgemäß ausgebildeten Pistole, genauer gesagt ihres Griffstückes 1. Ein Abzugsmechanismus 2 samt Züngel ist eingetragen und ein Schacht 18 für ein Magazin ist dargestellt. Die wesentlichen Details der erfindungsgemäßen Vorrichtung sind in Fig. 2 dargestellt, die eine Vergrößerung des Details II der Fig. 1 ist. Hier ist ersichtlich, dass ein Adapter 3 in das Griffstück 1 eingesetzt ist, der in seinem oberen Bereich mit Führungen 4 für den Lauf versehen ist und in seinem vorderen, in der Fig. 2 linken, Endbereich einen Verriegelungsschlitz 6 (Fig. 6) aufweist, der nahezu normal zur Laufachse 5 (in Fig. 2 nur ihrer Richtung nach eingetragen) verläuft.

Im Verriegelungsschlitz 6 ist ein Verriegelungsschieber 7 verschieblich angeordnet, der auf passende Weise, im dargestellten Ausführungsbeispiel über eine Nut- und Nasenverbindung, mit einer Verriegelung 8 in Wirkverbindung steht. Diese Verriegelung 8 ist entweder die Originalverriegelung für den Lauf der Waffe bei der Verwendung eines herkömmlichen Verschlusses zum Verschießen von normaler Munition, oder eine angepasste Verriegelung, die einerseits an die Waffe, andererseits an den Adapter angepasst ist.

Im Adapter 3 ist eine weitere Ausnehmung vorgesehen, die es erlaubt, einen Halteschieber 9 schräg nach unten und hinten, jeweils gesehen in Bezug zur Waffe, in den Adapter einzuschieben. Die Form des Halteschiebers 9 ist am besten aus Fig. 6 zu ersehen, die Funktionsweise der Vorrichtung wird aus Fig. 2 am ehesten deutlich:
Im Griffstück 1 existieren verschiedene Ausbildungen, die das Einbringen und Fixieren des Adapters 3 erlauben: einerseits handelt es sich um eine Versteifung 10, die die beiden Wangen des Griffstückes 1 in diesem Bereich oberhalb des Züngels bzw dessen Drehlagers 13 miteinander verbindet und mechanisch versteift. Ein anderer derartiger Bauteil ist der Boden 11, auf dem die Rückholfeder anliegt und der in seinem oberen Bereich eine Auflagefläche ausbildet. Dazu kommt noch die Verriegelung 8 und der zugehörige Schlitz 12, die eine weitere Möglichkeit für die Einbringung eines Adapters 3 anbieten. Die in den Figuren dargestellte Druckfeder im Bereich zwischen dem Schlitz 12 und dem Drehlager 13 für das Züngel sind hier ohne besonderes Interesse. Die Fixierung erfolgt nun folgendermaßen:
Nachdem der übliche Verschluss entfernt worden ist, wird der Adapter 3 von hinten und oben mit seiner Haltenase 14 unter die Versteifung 10 geschoben und vorne mit seinem Auflager 15 auf die Oberkante des Bodens 11 aufgesetzt. Zur Fixierung und der Erhöhung der mechanischen Stabilität wird sodann der Halteschieber 9 in Einschubrichtung 16 in den dafür vorgesehenen Schlitz des Adapters 3 geschoben und umfängt die Versteifung 10 auf der anderen Seite, wie die Haltenase 14 und kommt damit zu einer mechanisch stabilen Ausbildung.

Wenn sodann der Trainingsverschluss aufgesetzt wird, so wird die Verriegelung 8 in ihrem Schlitz 12 vom Benutzer gegen die Kraft einer (nicht dargestellten) Feder nach unten gezogen und nimmt mit ihrer Nase/Nut-Verbindung den Verriegelungsschieber 7 mit nach unten, wodurch der Lauf mit dem Verschluss eingeschoben werden kann. Wenn dann die Verriegelung 8 freigegeben wird, gelangt sie samt dem Verriegelungsschieber 7 in die in Fig. 2 dargestellte Position und fixiert den Lauf, der an der passenden Stelle eine Einkerbung hat, auf den Führungen 4. In einem fixiert der Lauf 20 den Halteschieber 9 in seiner Benutzungsposition, da er ein Verschieben des Halteschiebers nach oben verhindert. Es wird auf diese Weise eine Montage ohne Benutzung eines Werkzeuges ermöglicht.

Darüber hinaus weist der Adapter 3 an seinem hinteren Ende eine Führungsfläche 17 auf, die bis zum Rand des Magazinschachtes 18 reicht und für die leichte und auch mit geringer Kraft zuverlässig zu besorgende Zufuhr der nächsten Patrone in die Kammer sorgt. Dies ist sehr nützlich, da ja die Ausbildung des Randes des Magazinschachtes an die Position des Kipplaufes beim Einschieben der nächsten Patrone angepasst ist. Bei Pistolen mit Drehlauf ist das Vorsehen einer solchen Führungsfläche von geringer oder keiner Bedeutung.

Die Fig. 3 ist ein Schnitt entlang der Linie III-III der Fig. 1 allerdings mit aufgesetztem Übungsverschluss 19 und eingesetztem Übungslauf 20. Der Adapter 3 und seine Halterung für den Lauf 20 ist deutlich ersichtlich.

Aus der Fig. 4, die das Detail III der Fig. 3 zeigt, geht dies noch deutlicher hervor.

Die Fig. 5 und 6 zeigen einerseits den Adapter 3 samt Verriegelungsschieber 7 und Halteschieber 9, in Fig. 5 in Draufsicht und in einem Schnitt entlang der Symmetrieebene und in Fig. 6 in einer perspektivischen Explosionsdarstellung, bei der auch als Superplus zwei Befestigungsstifte 21 vorgesehen sind, die bei entsprechender Ausbildung des Griffstückes 1 zur Befestigung des Adapters 3 im Griffstück verwendet werden können. Ein Superplus bedeutet dies deshalb, weil bei den meisten existierenden Griffstücken keine Öffnungen für derartige Befestigungsstifte vorgesehen sind, doch ist bei der schwach geladenen Übungsmunition die Befestigung über die Haltenase 14, die Auflage 15 und den Halteschieber 9 ausreichend.

Die Erfindung ist nicht auf das dargestellte und erläuterte Ausführungsbeispiel begrenzt, sondern kann verschiedentlich abgewandelt werden. So ist es insbesondere möglich und sogar notwendig, die Vorrichtung samt Adapter an das jeweils betrachtete Griffstück (dessen Geometrie) und den jeweiligen Abzugsmechanismus (Schiebeabzug statt drehbarem Züngel, etc.) anzupassen. Auch wenn der Adapter zur Sicherstellung der Zufuhr der nächsten Patrone praktisch immer mit einer Führungsfläche 17 versehen sein wird, ist dies nicht so wesentlich wie die Sicherung der Position des Übungslaufes durch die Führungen 4. Ob der Verriegelungsschieber 7 wie dargestellt ausgebildet und angeordnet ist, hängt wiederum stark von der Geometrie des betrachteten Griffstückes ab; das Gleiche gilt für den Halteschieber 9 in erhöhtem Maße, da unter Umständen auf ihn verzichtet werden kann, insbesondere, wenn das Auflager 15 eine entsprechende Form aufweist und unter Umständen auch mit der Verriegelung 8 formschlüssig zusammenwirkt.

Man kann die Erfindung somit auch folgendermaßen definieren: Sie betrifft eine Übungswaffe mit einem herkömmlichen Griffstück 1 mit einer Verriegelung 8 für einen Kipplauf oder einen Drehlauf, mit einem Abzugsmechanismus 2, der gegebenenfalls ein Drehlager 13 für ein verdrehbares Züngel aufweist, mit einem Federboden 11, an dem sich die Rückholfeder abstützt; und mit einem Übungsverschluss 19 mit einem festen Übungslauf 20.

Sie ist zur Erreichung eines Umbaus ohne Benutzung eines Werkzeuges dadurch gekennzeichnet, dass in das Griffstück 1 ein Adapter 3 eingesetzt ist, der sich einerseits oberhalb des Abzugsmechanismus 2, gegebenenfalls oberhalb des Drehlagers 13, an einer Versteifung 10 des Griffstücks 1 und andererseits im oberen Bereich des Federbodens 11 des Griffstücks 1 abstützt, dass der Adapter 3 in seinem oberen Bereich Führungen 4 für den Übungslauf 20 aufweist, und dass die Verriegelung 8 mit einem Verriegelungsschieber 7, der in einem Verriegelungsschlitz 6 des Adapters 3 ausgebildet ist, zusammenwirkt, und dass der Verriegelungsschieber 7 den Übungslauf 20 fixiert.

Als weiteren großen Vorteil soll darauf hingewiesen werden, dass es nicht notwendig ist, Teile des Griffstückes zu entfernen und in irgendeiner (stets unangenehmen) Weise zwischenzulagern, es wird nur der "scharfe" Verschluss abgenommen, der Adapter eingesetzt, der Übungsverschluss aufgesetzt und der Umbau ist fertig. Natürlich können Adapter und Übungsverschluss passend in einem Transportgehäuse untergebracht sein.

Der Übungsverschluss ist aus Sicherheitsgründen bevorzugt optisch (farblich) auffällig vom scharfen Verschluss unterschieden, um Verwechslungen zuverlässig zu vermeiden.

### Bezugszeichenliste:

| | | | |
|---|---|---|---|
| 01 | Griffstück | 12 | Schlitz |
| 02 | Abzugsmechanismus | 13 | Drehlager |
| 03 | Adapter | 14 | Haltenase |
| 04 | Führungen | 15 | Auflager |
| 05 | Laufachse | 16 | Einschubrichtung |
| 06 | Verriegelungsschlitz | 17 | Führungsfläche |
| 07 | Verriegelungsschieber | 18 | Magazinschacht |
| 08 | Verriegelung | 19 | Übungsverschluss |
| 09 | Halteschieber | 20 | Übungslauf |
| 10 | Versteifung | 21 | Befestigungsstifte |
| 11 | Boden | | |

## Patentansprüche

1. Übungswaffe mit einem
herkömmlichen Griffstück (1) mit einer Verriegelung (8) für einen Kipplauf oder einen Drehlauf, mit einem Abzugsmechanismus (2), der gegebenenfalls ein Drehlager (13) für ein verdrehbares Züngel aufweist, mit einem Federboden (11), an dem sich die Rückholfeder abstützt; und mit einem
Übungsverschluss (19) mit einem festen Übungslauf (20), wobei in das Griffstück (1) ein Adapter (3) eingesetzt ist, der sich einerseits oberhalb des Abzugsmechanismus (2), gegebenenfalls oberhalb des Drehlagers (13), an einer Versteifung (10) und andererseits im oberen Bereich des Federbodens (11) des Griffstücks (1) abstützt, **dadurch gekennzeichnet, dass** der Adapter (3) in seinem oberen Bereich Führungen (4) für den Übungslauf (20) aufweist, und dass die Verriegelung (8) mit einem Verriegelungsschieber (7), der in einem Verriegelungsschlitz (6) des Adapters (3) ausgebildet ist, zusammenwirkt, und dass der Verriegelungsschieber (7) den Übungslauf (20) fixiert.

2. Übungswaffe nach Anspruch 1, **dadurch gekennzeichnet, dass** im Adapter (3) ein Halteschieber (9) vorgesehen ist, der in seiner Benutzerposition die Versteifung (10) oder einen adäquaten Teil des Griffstückes hintergreift und so den Adapter im Griffstück formschlüssig fixiert.

3. Übungswaffe nach Anspruch 1 oder 2, **dadurch gekennzeichnet, dass** der Adapter (3) an seinem hinteren Ende eine Führungsfläche (17) für die nächste der Patronenkammer zuzuführende Patrone aufweist.

4. Übungswaffe nach einem der Ansprüche 1 bis 3, **dadurch gekennzeichnet, dass** der Adapter (3) eine die Versteifung (10) zumindest teilweise umgreifende Haltenase (14) aufweist.

5. Übungswaffe nach einem der Ansprüche 2 bis 4, **dadurch gekennzeichnet, dass** der Halteschieber (9) in seiner Benutzerposition vom Übungslauf (20) im Adapter (3) fixiert wird.

## Claims

1. A practice weapon, comprising a conventional handle piece (1) with a lock (8) for a drop barrel or a rotary barrel, with a trigger mechanism (2) which optionally has a rotary bearing (13) for a rotatable trigger, with a spring base (11) on which the return spring is supported; and with a practice breech (19) with a fixed practice barrel (20), wherein an adapter (3) is inserted into the handle piece (1), said adapter being supported firstly above the trigger mechanism (2), optionally above the rotary bearing (13), on a brace (10) and secondly in the upper region of the spring base (11) of the handle piece (1), **characterised in that**, the upper region of the adapter (3) has guides (4) for the practice barrel (20), and wherein the lock (8) interacts with a locking carriage (7) which is formed in a locking slot (6) of the adapter (3), and wherein the locking carriage (7) secures the practice barrel (20).

2. The practice weapon as claimed in claim 1, wherein a holding carriage (9) is provided in the adapter (3), said holding carriage, in its user position, engaging behind the brace (10) or behind an adequate part of the handle piece and thus securing the adapter in the handle piece in a form-fitting manner.

3. The practice weapon as claimed in claim 1 or 2, wherein the rear end of the adapter (3) has a guide surface (17) for the next cartridge to be supplied to the cartridge chamber.

4. The practice weapon as claimed in one of claims 1 to 3, wherein the adapter (3) has a holding lug (14) at least partially engaging around the brace (10).

5. The practice weapon as claimed in one of claims 2 to 4, wherein the holding carriage (9) is secured in its user position by the practice barrel (20) in the adapter (3).

## Revendications

1. Arme d'entraînement comprenant une crosse (1) conventionnelle dotée d'un élément de verrouillage (8) pour un canon basculant ou un canon rotatif, comprenant un mécanisme de détente (2) qui présente éventuellement un palier rotatif (13) pour une gâchette rotative, comprenant un support de ressort (11) sur lequel prend appui le ressort de rappel ; et comprenant une culasse d'entraînement (19) avec un canon d'entraînement (20) fixe,
dans laquelle un adaptateur (3) est inséré dans la crosse (1) et prend appui, d'une part, sur un élément raidisseur (10), au-dessus du mécanisme de détente (2), le cas échéant au-dessus du palier rotatif (13), et, d'autre part dans la région supérieure du support de ressort (11) de la crosse (1), **caractérisée en ce que** l'adaptateur (3) présente, dans sa partie supérieure, des éléments de guidage (4) pour le canon d'entraînement (20), et **en ce que** l'élément de verrouillage (8) coopère avec un coulisseau de verrouillage (7) qui est réalisé dans une fente de verrouillage (6) de l'adaptateur (3), et **en ce que** le coulisseau de verrouillage (7) immobilise le canon d'entraînement (20).

2. Arme d'entraînement selon la revendication 1, **caractérisée en ce qu'**il est prévu dans l'adaptateur (3), un coulisseau de maintien (9) qui, dans sa position d'utilisation, s'engage derrière l'élément raidisseur (10), ou derrière une partie appropriée de la crosse, et immobilise ainsi l'adaptateur par complémentarité de forme dans la crosse.

3. Arme d'entraînement selon la revendication 1 ou 2, **caractérisée en ce que** l'adaptateur (3) présente à son extrémité arrière une surface de guidage (17) pour la cartouche suivante devant être amenée à la chambre à cartouche.

4. Arme d'entraînement selon une des revendications 1 à 3, **caractérisée en ce que** l'adaptateur (3) présente un ergot de maintien (14) qui entoure au moins en partie l'élément raidisseur (10).

5. Arme d'entraînement selon une des revendications 2 à 4, **caractérisée en ce que** dans sa position d'utilisation, le coulisseau de maintien (9) est immobilisé dans l'adaptateur (3) par le canon d'entraînement (20).
